# EUROPÄISCHE PATENTSCHRIFT

(11) **EP 0 512 975 B1**
(45) Veröffentlichungstag und Bekanntmachung des Hinweises auf die Patenterteilung: **22.12.1993**
(21) Anmeldenummer: 92890038.0
(22) Anmeldetag: 17.02.1992
(51) Int. Cl.: D21H 21/16, D21H 17/02, D21H 17/12, D21H 23/76

(54) **Holzfaserdämmplatte**
Insulating wood fibre board
Panneau isolant en fibres de bois

(30) Priorität: 06.05.1991 AT 939/91
(43) Veröffentlichungstag der Anmeldung: 11.11.1992
(73) Patentinhaber: LEITGEB AKTIENGESELLSCHAFT, A-9125 Kühnsdorf, Kärnten (AT)
(72) Erfinder: RONIJAK, Leopold, A-9113 Ruden (AT)
(74) Vertreter: Beer, Manfred, Dipl.-Ing.

(56) Entgegenhaltungen:
- US-A- 5 082 528
- ABSTRACT BULLETIN OF THE INSTITUTE OF PAPER CHEMISTRY, Bd. 48, Nr. 6, Dezember 1977,APPLETON(US),Seite 644; TROJAN:"Development of paper sizing in the Olsany paper mill."
- WORLD PATENTS INDEX LATEST,Week 8347, Derwent Publications Ltd., London (GB), AN: 83-823453 c47!

## Beschreibung

Die Erfindung betrifft eine Holzfaserdämmplatte, die durch Hydrophobierungsmittel wasserfest gemacht ist.

Die Erfindung betrifft weiters ein Verfahren zum Herstellen einer hydrophobierten Holzfaserdämmplatte im Naßverfahren.

Bekannte Holzfaserdämmplatten werden durch Zumengen von Bitumenemulsion (vgl. DIN 68752 oder ÖNORM 3006) hydrophobiert ("Bitumenplatte"). Dabei enthält die Holzfaserdämmplatte 12 % Bitumenzusatz, bezogen auf die Holzfasermasse (atro).

Nachteilig bei den bekannten Platten ist nicht nur der im Hinblick auf den Umweltschutz bedenkliche Zusatz von Bitumen, sondern auch die dunkelbraune bis schwarze Färbung der Platte und schließlich die nur beschränkte Naßfestigkeit.

Aus der DE-A-20 34 208 ist ein Hydrophobierungs- und Quellschutzmittel für Spanplatten (nicht Holzfaserdämmplatten) bekannt. Dieses Hydrophobierungs- und Quellschutzmittel besteht gemäß der DE-A-20 34 208 in erster Linie aus längeren Paraffin-Kohlenwasserstoffen mit einem Gehalt an n- und iso-Alkanen von mindestens 30 % und gegebenenfalls synthetischen Kohlenwasserstoffharzen.

Die US-A-4 256 491 beschreibt eine Zusammensetzung zum wasserabweisendmachen von Gegenständen, wobei das Mittel auf die Oberfläche aufgebracht oder zu blattartigen Filmen verarbeitet werden soll. Das Einarbeiten des mittels in eine Fasermasse ist der US-A-4 256 491 nicht als bekannt zu entnehmen.

Die EP-A-107 155 betrifft ein Verfahren zum Verbessern der Wasserbeständigkeit von Formteilen, die aus einer zellulosehaltigen Faserstoffaufschlämmung durch Pressen erzeugt werden, wobei ein isocyanathaltiges Harz verwendet wird und der unbeanspruchte Teil von isocyanathaltigem Harz und die Formteile zu gegebener Zeit voneinander getrennt werden sollen.

Der Erfindung liegt die Aufgabe zugrunde, eine hydrophobierte Holzfaserdämmplatte zur Verfügung zu stellen, welche die oben geschilderten Nachteile nicht aufweist und die bitumenfrei ist.

Erfindungsgemäß wird dies mit einer Holzfaserdämmplatte mit den Merkmale des Anspruches 1 gelöst.

Bevorzugte Ausführungsformen der erfindungsgemäßen Holzfaserdämmplatte sind Gegenstand der Unteransprüche.

Die erfindungsgemäße Holzfaserdämmplatte übertrifft die bekannten durch Bitumenemulsionbeigaben hydrophobierten Holzfaserdämmplatten in mehreren Eigenschaften. So besitzt die erfindungsgemäße Holzfaserdämmplatte eine höhere Biegebruchfestigkeit, wobei die höhere Biegebruchfestigkeit auch nach 24-stündiger Lagerung in Wasser gegeben ist. Darüber hinaus ist die Wasseraufnahme der erfindungsgemäßen Holzfaserdämmplatte gegenüber den bekannten Holzfaserdämmplatten, die durch Beigabe einer Bitumenemulsion hydrophobiert worden sind, verringert.

Ein weiterer Vorteil der erfindungsgemäßen Holzfaserdämmplatte besteht darin, daß diese nicht mehr dunkelbraun bis schwarz ist wie die Bitumenplatten, sondern normalen, nicht durch Bitumenbeigabe hydrophobierten Holzfaserdämmplatten gleicht.

Das erfindungsgemäße Verfahren zum Herstellen einer hydrophobierten Holzfaserdämmplatte im Naßverfahren, die ein bitumenfreies Hydrophobierungsmittel enthält, besteht darin, daß den Holzfasern das bitumenfreie Hydrophobierungsmittel in einer Menge von maximal 5 Gew.-%, vorzugsweise 2 Gew.-% bezogen auf die Holzfaser, zugemischt wird, daß dann ein Fixierungsmittel beigemengt und mit den Holzfasern und dem Hydrophobierungsmittel vermischt wird, um das Hydrophobierungsmittel an den einzelnen Holzfasern zu fixieren und daß gegebenenfalls nach einer Zwischenlagerung aus den hydrophobierten Holzfasern eine Fasermatte gebildet wird, die zur Holzfaserdämmplatte weiterverarbeitet wird.

In der nachstehenden Tabelle sind die wesentlichen Eigenschaften der erfindungsgemäßen Platte ("BVR-Platte") den entsprechenden Eigenschaften von durch Bitumenbeigabe hydrophobierten Holzfaserdämmplatten (Bitumenplatten) gegenübergestellt.

Nachstehend wird die erfindungsgemäß bevorzugte Arbeitsweise beim Herstellen der erfindungsgemäßen Holzfaserdämmplatte unter Bezugnahme auf das in der angeschlossenen Zeichnung dargestellte Fließschema erläutert.

Das Verfahren zum Herstellen der erfindungsgemäßen Holzfaserdämmplatte unterscheidet sich von der Faserherstellung bis zur Abmischung nicht von jenem der bekannten, durch Bitumenemulsionbeigabe modifizierten (hydrophobierten) Holzfaserdämmplatten ("Bitumenplatten").

Im Mischholländer wird zuerst das Hydrophobierungsmittel, beispielsweise verstärkte Naturharze, in Form einer wässerigen Dispersion mit 45 % Feststoffgehalt (Handelsname: Furtin BVR 50, Hersteller: Chemische Werke Franz v. Furtenbach Ges.m.b.H. in Wr. Neustadt) eingebracht. Nach einer Abmischzeit von 10 min wird zusätzlich das Fixierungsmittel, beispielsweise ein oliogomeres Aluminium-Dicyandiamid-Kondensat, in Form einer wässerigen Lösung (Handelsname: FURTOFIX B3, Hersteller: Chemische Werke Franz v. Furtenbach Ges.m.b.H. in Wr. Neustadt) beigemengt, um das Hydrophobierungsmittel an den Holzfasern zu fixieren.

Insgesamt wurden, bezogen auf den Holzfaseranteil, bis zu 1,5%, vorzugsweise 0,5 bis 0,8% Hydrophobierungsmittel und bis zu 1,0%, vorzugsweise 0,8% Fixierungsmittel beigemengt.

Nach entsprechender Abmischzeit, beispielsweise 15 min, wird der fertige Faserbrei abgepumpt und in der Vorratsbütte bis zur Verarbeitung gelagert.

Aus dieser Bütte gelangt der so vorbereitete Stoff auf die Entwässerungsmaschine und wird auf dieser zu einer Endlosplatte geformt. Die weitere Arbeitsweise, wie das Auspressen und die Trocknung der hergestellten Holzfaserdämmplatten entspricht wieder der Arbeitsweise bei der Herstellung von Bitumenplatten.

Ein wesentlicher Vorteil bei der Verwendung von bitumenfreien Hydrophobierungsmitteln, wie dem als Beispiel genannten Hydrophobierungsmittel, gegenüber dem Einsatz von Bitumenemulsionen ist der pH-Wert, bei dem gearbeitet wird. Bei Zusatz einer Bitumenemulsion wird durch Zugabe von Aluminiumsulfat der pH-Wert auf 4,5 bis 4,7, also in den sauren Bereich, eingestellt.

Bei dem erfindungsgemäß verwendeten Hydrophobierungsmittel werden die erfindungsgemäß erzielten, verbesserten physikalischen Eigenschaften bei einem pH-Bereich von 5,5 bis 7,0, also im nahezu neutralen Bereich, erreicht. Dadurch kann das Retourwasser von der Langsiebmaschine und der Presse ohne Neutralisierung wieder als Verdünnungs- oder Produktionswasser verwendet werden, wie dies im beigefügten Fließschema angedeutet ist.

Nachstehend werden einige Beispiele für erfindungsgemäße, durch bitumenfreie Hydrophobierungsmittel wasserfest gemachte Holzfaserdämmplatten angegeben. Dabei sind auch die jeweils erzielten physikalischen Werte genannt.

### Beispiel 1:

### Beispiel 2:

### Beispiel 3:

### Beispiel 4:

### Beispiel 5:

### Beispiel 6:

### Beispiel 7:

### Beispiel 8:

### Beispiel 9:

### Beispiel 10:

### Beispiel 11:

### Beispiel 12:

### Beispiel 13:

### Beispiel 14:

### Beispiel 15:

### Beispiel 16:

### Beispiel 17:

### Beispiel 18:

### Beispiel 19:

Zu den obigen Beispielen ist noch anzumerken, daß bei den Beispielen 10 bis 19 so wie im beigefügten Fließschema angegeben, mit "Retourwasser" gearbeitet wurde.

Die in den Beispielen 12 bis 19 angegebenen, hydrophobierten Holzfaserdämmplatten haben unterschiedliche und teilweise hohe Werte bei der Wasseraufnahme, da sich das Faserstoffgemisch aus 50 % Fi.Hg.i.R. (fremd), 40 % Fi.Sp.i.R. und 10 % Lärche zusammensetzt, und sich nicht vermeiden ließ, daß die Anhäufung von Lärche teilweise hoch war und es dadurch zu erhöhten Wasseraufnahmewerten kam.

## Patentansprüche

1. Hydrophobierte Holzfaserdämmplatte, die ein Hydrophobierungsmittel enthält, dadurch gekennzeichnet, daß das Hydrophobierungsmittel in der Platte bitumenfrei ist und in einer Menge von maximal 5 Gew.-%, bezogen auf die Holzfaser, vorzugsweise 2 Gew.-%, enthalten ist, und daß das Hydrophobierungsmittel durch ein Fixierungsmittel an den einzelnen Holzfasern fixiert ist.

2. Platte nach Anspruch 1, dadurch gekennzeichnet, daß das Fixierungsmittel eine metallorganische Verbindung ist.

3. Platte nach Anspruch 2, daß das Fixierungsmittel ein oligomeres Aluminium-Dicyandiamid-Kondensat ist.

4. Platte nach Anspruch 1, dadurch gekennzeichnet, daß das hydrophobierungsmittel eine Dispersion verstärkter Naturharze ist.

5. Platte nach einem der Ansprüche 1 bis 4, dadurch gekennzeichnet, daß das Fixierungsmittel auf die Holzfaser in Form einer wässerigen Lösung aufgebracht ist.

6. Platte nach einem der Ansprüche 1 bis 5, dadurch gekennzeichnet, daß das Hydrophobierungsmittel in Form einer wässerigen Dispersion der verstärkten Naturharze mit 45 % Feststoffgehalt aufgebracht ist.

7. Verfahren zum Herstellen einer hydrophobierten Holzfaserdämmplatte im Naßverfahren, die ein Hydrophobierungsmittel enthält, dadurch gekennzeichnet, daß den Holzfasern ein bitumenfreies Hydrophobierungsmittel in einer Menge von maximal 5 Gew.-%, vorzugsweise 2 Gew.-% bezogen auf die Holzfaser, zugemischt wird, daß dann das Fixierungsmittel beigemengt und mit den Holzfasern und dem Hydrophobierungsmittel vermischt wird, um das Hydrophobierungsmittel an den einzelnen Holzfasern zu fixieren und daß gegebenenfalls nach einer Zwischenlagerung aus den hydrophobierten Holzfasern eine Fasermatte gebildet wird, die zur Holzfaserdämmplatte weiterverarbeitet wird.

## Claims

1. Hydrophobic wood fibre insulating board containing a medium rendering it hydrophobic, characterized in that the medium rendering the board hydrophobic is free from bitumen and is present in the board in an amount of 5% by weight at the most relative to the wood fibre, preferably 2% by weight, and in that the medium rendering the board hydrophobic is fixed on the individual wood fibres by a fixing agent.

2. A board according to claim 1, characterized in that the fixing agent is an organometallic compound.

3. A board according to claim 2, characterized in that the fixing agent is an oligomer aluminium dicyanodiamide condensate.

4. A board according to claim 1, characterized in that the medium rendering the board hydrophobic is a dispersion of a concentrated natural resin.

5. A board according to any of claims 1 to 4, characterized in that the fixing agent is applied to the wood fibre in the form of an aqueous solution.

6. A board according to any of claims 1 to 5, characterized in that the medium rendering the board hydrophobic is applied in the form of an aqueous dispersion of the concentrated natural resin with 45% solid material content.

7. A method of making a wood fibre board which is rendered hydrophobic, by the wet method, containing a medium rendering the board hydrophobic, characterized in that a bitumen-free medium rendering the board hydrophobic is mixed in to the wood fibres in an amount of 5% by weight at the most, preferably 2% by weight, referred to the wood fibre, in that the fixing agent is then added and mixed with the wood fibres and the medium rendering the board hydrophobic, in order to fix the medium rendering the board hydrophobic to the individual fibres and in that, if required after intermediate storage a fibre mat is formed on the wood fibres which have been rendered hydrophobic and is further processed into the wood fibre insulating board.

## Revendications

1. Panneau de fibres de bois isolant rendu hydrophobe contenant un agent d'hydrophobisation, caractérisé par le fait que l'agent d'hydrophobisation dans le panneau ne contient pas de bitumes et est présent en une proportion rapportée aux fibres de bois de 5 % en poids maximum, de préférence 2 %, et par le fait que l'agent d'hydrophobisation est fixé sur les différentes fibres de bois au moyen d'un agent de fixation.

2. Panneau selon la revendication 1, caractérisé par le fait que l'agent de fixation est un composé organo-métallique.

3. Panneau selon la revendication 2, caractérisé par le fait que l'agent de fixation est un condensat oligomère aluminium-dicyandiamide.

4. Panneau selon la revendication 1, caractérisé par le fait que l'agent d'hydrophobisation est une dispersion de résines naturelles renforcées.

5. Panneau selon l'une des revendications 1 à 4, caractérisé par le fait que l'agent de fixation est appliqué sur les fibres de bois sous la forme d'une solution aqueuse.

6. Panneau selon l'une des revendications 1 à 5, caractérisé par le fait que l'agent d'hydrophobisation est appliqué sous la forme d'une dispersion aqueuse des résines naturelles renforcées avec une teneur en matières solides de 45 %.

7. Procédé de fabrication d'un panneau de fibres de bois isolant rendu hydrophobe par un procédé au mouillé et contenant un agent d'hydrophobisation, caractérisé par le fait que l'on ajoute aux fibres de bois un agent d'hydrophobisation ne contenant pas de bitumes en une proportion rapportée aux fibres de bois de 5 % en poids maximum, de préférence 2 %, par le fait que l'on incorpore ensuite l'agent de fixation et on le mélange aux fibres de bois et à l'agent d'hydrophobisation aux fins de fixer l'agent d'hydrophobisation sur les différentes fibres de bois et par le fait que, éventuellement après stockage temporaire, on forme à partir des fibres de bois rendues hydrophobes un mat de fibres qui est ensuite transformé en un panneau de fibres isolant.
